# EUROPÄISCHE PATENTSCHRIFT

(11) **EP 3 815 120 B1**
(45) Veröffentlichungstag und Bekanntmachung des Hinweises auf die Patenterteilung: **22.06.2022**
(21) Anmeldenummer: 18830144.4
(22) Anmeldetag: 07.12.2018
(51) Int. Cl.: H01H 3/32, H01H 3/42, H01H 3/02, H01H 3/26

(54) **ANTREIBEN EINES ELEKTRISCHEN SCHALTKONTAKTES UND EINES MELDESCHALTERS**
DRIVING AN ELECTRICAL SWITCHING CONTACT AND AN ALARM SWITCH
ENTRAÎNEMENT D'UN CONTACT DE COMMUTATION ET UN COMMUTATEUR D'ALARME

(30) Priorität: 30.08.2018 DE 102018214764
(43) Veröffentlichungstag der Anmeldung: 05.05.2021
(73) Patentinhaber: Siemens Energy Global GmbH & Co. KG, 80333 München (DE)
(72) Erfinder: BIRKHOLZ, Martin, 14053 Berlin (DE); GANSER, Patrick, 14612 Falkensee (DE); GUENTHER, Rene, 14612 Falkensee (DE); LUTHARDT, Andre, 14532 Stahnsdorf (DE)
(86) Internationale Anmeldenummer: PCT/EP2018/084011
(87) Internationale Veröffentlichungsnummer: WO 2020/043322

(56) Entgegenhaltungen:
- DE-A1-102006 031 220
- DE-A1-102013 213 303
- DE-C1- 10 205 334

## Beschreibung

Die Erfindung betrifft eine Getriebeanordnung zum synchronisierten Antreiben eines elektrischen Schaltkontaktes und eines Meldeschalters.

Elektrische Schaltkontakte, beispielsweise von Trennschaltern, Erdungsschaltern und Leistungsschaltern in Schaltanlagen, werden häufig durch Motoren angetrieben, mittels derer Schaltelemente zum Öffnen und Schließen der Schaltkontakte bewegt werden. Der Schaltzustand eines derartigen Schaltkontaktes muss zu jedem Zeitpunkt eindeutig signalisiert werden.

Der Patentschrift DE 102 05 334 C1 ist eine elektrische Schaltanordnung mit einem ersten Schaltkontakt und einem zweiten Schaltkontakt entnehmbar. Die beiden Schaltkontakte sind jeweils linear verschieblich angeordnet, wobei eine Bewegung auf die beiden Schaltkontakte über eine drehbewegliche Kulisse eingekoppelt wird. Der Offenlegungsschrift DE 10 2013 213 303 A1 ist ein elektrischer Schalter entnehmbar. An dem elektrischen Schalter wird eine Drehbewegung in eine oszillierende Bewegung einer Schalterkomponente gewandelt. Dazu ist an einer Motorwelle ein Schwenkarm angeordnet, welcher über eine Kontaktrolle einen Schlitten treibt. DE 10 2006 031 220 A1 offenbart eine Getriebeanordnung zum Antrieb zumindest eines elektrischen Schaltkontaktes. Die Getriebeanordnung weist eine mit einem Kulissenabtastelement in Verbindung stehende, relativ zu dem Kulissenabtastelement bewegbare Kulissenanordnung mit einem Kulissengang auf. Die Kulissenanordnung weist zumindest ein erstes und ein zweites Teilelement auf, welche jeweils abschnittsweise den von dem Kulissenabtastelement abgreifbaren Kulissengang festlegen.

Der Erfindung liegt die Aufgabe zugrunde, den Antrieb und die Signalisierung des Schaltzustandes eines elektrischen Schaltkontaktes zu verbessern.

Die Aufgabe wird erfindungsgemäß durch eine Getriebeanordnung mit den Merkmalen des Anspruchs 1 gelöst.

Vorteilhafte Ausgestaltungen der Erfindung sind Gegenstand der abhängigen Ansprüche.

Eine erfindungsgemäße Getriebeanordnung zum synchronisierten Antreiben eines elektrischen Schaltkontaktes und eines Meldeschalters umfasst eine Übertragungswelle, eine Kulisse, ein an den Meldeschalter koppelbares Schubelement, einen Exzenter und einen an den Schaltkontakt koppelbaren Schlitten. Die Übertragungswelle ist durch einen Motor um eine Längsachse der Übertragungswelle drehbar. Die Kulisse ist starr mit der Übertragungswelle verbunden und weist einen Kulissengang mit zwei Endbereichen und einem zwischen den Endbereichen verlaufenden Mittelbereich auf. Das Schubelement ist linear verschiebbar. An dem Schubelement ist ein durch den Kulissengang geführter Kulissenstein angeordnet. Der Exzenter ist starr mit der Übertragungswelle verbunden und weist eine Exzenternase auf, durch die der Schlitten zwischen zwei Endstellungen linear verschiebbar ist. Der Kulissengang und die Kopplung der Exzenternase an den Schlitten sind derart ausgebildet, dass eine Drehung der Übertragungswelle Verschiebungen des Schubelements und des Schlittens bewirkt, wenn der Kulissenstein eine Position in dem Mittelbereich des Kulissengangs aufweist, und keine Verschiebungen des Schubelements und des Schlittens bewirkt, wenn der Kulissenstein eine Position in einem Endbereich des Kulissengangs aufweist.

Die Getriebeanordnung ermöglicht synchronisierte Verschiebungen des Schlittens und des Schubelements. Da der Schlitten an den Schaltkontakt koppelbar ist und das Schubelement an den Meldeschalter koppelbar ist, kann dem Meldeschalter über das Schubelement der aktuelle Schaltzustand des Schaltkontaktes signalisiert werden. Der Schaltzustand kann von dem Meldeschalter beispielsweise an ein Feldsteuerleitgerät ausgegeben werden, das eine Motorspannung des Motors schaltet, so dass der Motor abgeschaltet werden kann, wenn der Schaltkontakt einen definierten Schaltzustand erreicht hat. Dies ermöglicht eine Motorsteuerung ohne zusätzliche Schütze direkt anhand des von dem Meldeschalter ausgegebenen Signals. Nach dem Abschalten des Motors kann der Motor auslaufen, ohne weitere Bewegungen des Schlittens und des Schubelements zu verursachen, da der Kulissenstein dann einen Endbereich erreicht hat, so dass ein Weiterdrehen der Übertragungswelle keine Verschiebungen des Schubelements und des Schlittens bewirkt. Der Motor läuft aus und wird allein durch seine Trägheit gestoppt, ohne eine mechanische oder elektrische Motorbremse zum Anhalten des Motors, ein aufwändiges Getriebe oder einen speziellen Freilauf für den Motor zu benötigen. Dies reduziert die Kosten der Getriebeanordnung gegenüber Getriebeanordnungen mit derartigen zusätzlichen Funktionen und vereinfacht und verkürzt die Montage der Getriebeanordnung, da keine Einstellarbeiten für das Absteuern des Motors erforderlich sind. Insbesondere wird kein Gleichstrommotor zum Bremsen des Motors benötigt, so dass die Getriebeanordnung auch allein mit einem Wechselstrommotor verwendet werden kann, wodurch die Getriebeanordnung vielseitig einsetzbar ist.

Bei einer Ausgestaltung der Erfindung verläuft jeder Endbereich des Kulissengangs entlang eines Kreisbahnabschnitts einer Kreisbahn um die Längsachse der Übertragungswelle. Dadurch wird in konstruktiv einfacher Weise ein Verschieben des Schubelements durch Drehungen der Übertragungswelle verhindert, wenn der Kulissenstein eine Position in einem Endbereich des Kulissengangs aufweist.

Bei einer weiteren Ausgestaltung der Erfindung weist das Schubelement eine Schubelementzahnstange zur Kopplung an den Meldeschalter auf. Dadurch kann das Schubelement über die Schubelementzahnstange insbesondere an einen Meldeschalter gekoppelt werden, der eine Meldeschalterwelle mit einem in die Schubelementzahnstange eingreifenden Meldeschalterzahnrad aufweist.

Bei einer weiteren Ausgestaltung der Erfindung weist die Getriebeanordnung eine an den Schaltkontakt koppelbare Abtriebswelle, an der ein Abtriebswellenzahnrad angeordnet ist, und eine an dem Schlitten angeordnete Schlittenzahnstange, in die das Abtriebswellenzahnrad eingreift, auf. Dadurch können durch lineare Bewegungen des Schlittens Drehbewegungen der Abtriebswelle zum Öffnen und Schließen des Schaltkontakts bewirkt werden.

Bei einer weiteren Ausgestaltung der Erfindung weist die Getriebeanordnung ein starr mit der Übertragungswelle verbundenes Übertragungsstirnrad zur Kopplung der Übertragungswelle an den Motor auf. Dadurch kann die Übertragungswelle über das Übertragungsstirnrad von dem Motor angetrieben werden, beispielsweise mittels eines von dem Motor antreibbaren, mit dem Übertragungsstirnrad zusammenwirkenden Motorstirnrads.

Bei einer weiteren Ausgestaltung der Erfindung weist der Schlitten eine Schlittenausnehmung auf, die von einem Ausnehmungsrand begrenzt wird, an dem die Exzenternase zum Verschieben des Schlittens anliegt und von dem die Exzenternase entkoppelt, wenn der Kulissenstein eine Position in einem Endbereich des Kulissengangs aufweist. Dadurch wird in konstruktiv einfacher Weise ein Verschieben des Schlittens durch Drehungen der Übertragungswelle verhindert, wenn der Kulissenstein eine Position in einem Endbereich des Kulissengangs aufweist.

Bei einer weiteren Ausgestaltung der Erfindung sind die Kulisse und die Übertragungswelle in zwei voneinander verschiedenen Relativstellungen starr miteinander verbindbar, wobei eine Seite der Kulisse in einer ersten Relativstellung einem anderen Ende der Übertragungswelle zugewandt ist als in der zweiten Relativstellung. Mit anderen Worten kann die Getriebeanordnung umgebaut werden, wobei die Kulisse relativ zu der Übertragungswelle gewendet wird. Diese Ausgestaltung der Erfindung ermöglicht, dass eine Drehrichtung, in der die Übertragungswelle gedreht werden muss, um das Schubelement in einer definierten Richtung zu verschieben, geändert werden kann, indem die Kulisse relativ zu der Übertragungswelle gewendet wird. Dadurch kann die Getriebeanordnung vorteilhaft einer von der Ausführung des Meldeschalters abhängigen Verschiebungsrichtung angepasst werden, in die das Schubelement verschoben werden muss, um den Meldeschalter beispielsweise von einem Einschaltzustand in einen Ausschaltzustand zu versetzen. Weiter kann eine Umkehr des Richtungssinns der Bewegung der Übertragungswelle bzw. des Schlittens bzw. der Abtriebswelle vorgesehen sein. In diesem Falle kann unter Beibehaltung des Meldeschalters über dessen Ansteuerung die Zuordnung seiner Schaltzeitpunkte relativ zu der Übertragungswelle bzw. dem Schlitten bzw. der Abtriebswelle angepasst werden. Vorzugsweise befindet sich das Schubelement in beiden Relativstellungen der Kulisse und der Übertragungswelle an derselben Position, wenn der Kulissenstein an demselben Ende des Kulissengangs anschlägt. Dadurch wird erreicht, dass das Schubelement in beiden Relativstellungen der Kulisse und der Übertragungswelle in derselben Weise verschoben werden kann, wobei sich zum Verschieben des Schubelements in eine definierte Richtung lediglich die Drehrichtung der Übertragungswelle in den beiden Relativstellungen voneinander unterscheidet.

Eine erfindungsgemäße Schaltvorrichtung weist einen elektrischen Schaltkontakt, einen Motor, einen Meldeschalter und eine erfindungsgemäße Getriebeanordnung auf, wobei die Übertragungswelle der Getriebeanordnung durch den Motor um die Längsachse der Übertragungswelle drehbar ist, der Schlitten der Getriebeanordnung an den Schaltkontakt gekoppelt ist und das Schubelement der Getriebeanordnung an den Meldeschalter gekoppelt ist. Die Vorteile einer derartigen Schaltvorrichtung ergeben sich aus den oben bereits genannten Vorteilen einer erfindungsgemäßen Getriebeanordnung und werden hier deshalb nicht noch einmal wiederholt.

Bei einer Ausgestaltung der Schaltvorrichtung weist das Schubelement der Getriebeanordnung eine Schubelementzahnstange auf und der Meldeschalter weist eine Meldeschalterwelle auf, an der ein in die Schubelementzahnstange eingreifendes Meldeschalterzahnrad angeordnet ist. Der Kulissengang der Getriebeanordnung kann derart gestaltet sein, dass der Betrag eines Drehwinkels einer Drehung der Übertragungswelle, bei der der Kulissenstein den Mittelbereich des Kulissengangs durchquert, mit dem Betrag eines Drehwinkels übereinstimmt, um den die Meldeschalterwelle bei dieser Drehung der Übertragungswelle gedreht wird. Alternativ kann der Kulissengang der Getriebeanordnung derart gestaltet sein, dass der Betrag eines Drehwinkels einer Drehung der Übertragungswelle, bei der der Kulissenstein den Mittelbereich des Kulissengangs durchquert, von dem Betrag eines Drehwinkels abweicht, um den die Meldeschalterwelle bei dieser Drehung der Übertragungswelle gedreht wird.

Bei einer weiteren Ausgestaltung der Schaltvorrichtung weist die Getriebeanordnung eine an den Schaltkontakt gekoppelte Abtriebswelle auf, an der ein Abtriebswellenzahnrad angeordnet ist, und an dem Schlitten der Getriebeanordnung ist eine Schlittenzahnstange angeordnet, in die das Abtriebswellenzahnrad eingreift.

Bei einer weiteren Ausgestaltung der Schaltvorrichtung ist an der Übertragungswelle ein Übertragungsstirnrad angeordnet und der Motor ist über das Übertragungsstirnrad und ein von dem Motor antreibbares, mit dem Übertragungsstirnrad zusammenwirkendes Motorstirnrad an die Übertragungswelle gekoppelt.

Die vorgenannten Ausgestaltungen der Schaltvorrichtung entsprechen oben genannten Ausgestaltungen einer erfindungsgemäßen Getriebeanordnung, deren Vorteile ebenfalls oben bereits genannt wurden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit der Zeichnung näher erläutert wird.

Dabei zeigt die einzige Figur eine perspektivische Darstellung einer Getriebeanordnung 1 zum synchronisierten Antreiben eines nicht dargestellten elektrischen Schaltkontaktes und eines Meldeschalters 3.

Die Getriebeanordnung 1 umfasst eine Übertragungswelle 5, einen Exzenter 7, eine Kulisse 9, ein Schubelement 11, einen Schlitten 13, ein Übertragungsstirnrad 15 und eine Abtriebswelle 17.

Der Exzenter 7, die Kulisse 9 und das Übertragungsstirnrad 15 sind starr mit der Übertragungswelle 5 verbunden.

Die Übertragungswelle 5 ist durch einen Motor über das Übertragungsstirnrad 15 und ein von dem Motor antreibbares, mit dem Übertragungsstirnrad 15 zusammenwirkendes Motorstirnrad um eine Längsachse 19 der Übertragungswelle 5 drehbar. Der Motor und das Motorstirnrad sind in der Figur nicht dargestellt.

Die Kulisse 9 weist einen Kulissengang 21 mit zwei Endbereichen 22, 23 und einem zwischen den Endbereichen 22, 23 verlaufenden Mittelbereich 25 auf. Jeder Endbereich 22, 23 verläuft entlang eines Kreisbahnabschnitts einer Kreisbahn um die Längsachse 19 der Übertragungswelle 5, wobei die beiden Kreisbahnen in einer zur Längsachse 19 orthogonalen Ebene verlaufen und die Kreisbahn eines ersten Endbereichs 22 einen kleineren Abstand von der Längsachse 19 als die Kreisbahn des zweiten Endbereichs 23 aufweist.

An dem Schubelement 11 ist ein Kulissenstein 27 angeordnet, der durch den Kulissengang 21 geführt wird. Wenn der Kulissenstein 27 eine Position in dem Mittelbereich 25 des Kulissengangs 21 aufweist, wird das Schubelement 11 bei einer Drehung der Übertragungswelle 5 um die Längsachse 19 orthogonal zur Längsachse 19 linear verschoben, wobei die Richtung dieser Verschiebung von der Drehrichtung der Übertragungswelle 5 abhängt. Aufgrund der Verläufe der Endbereiche 22, 23 des Kulissengangs 21 entlang Kreisbahnabschnitten von Kreisbahnen um die Längsachse 19 bewirkt eine Drehung der Übertragungswelle 5 um die Längsachse 19 keine Änderung der Position des Kulissensteins 27 und daher auch keine Verschiebung des Schubelements 11, wenn der Kulissenstein 27 eine Position in einem der beiden Endbereiche 22, 23 des Kulissengangs 21 aufweist.

Das Schubelement 11 ist an den Meldeschalter 3 gekoppelt. Dazu weist das Schubelement 11 eine Schubelementzahnstange 29 auf, die orthogonal zur Längsachse 19 parallel zu einer Verschiebungsrichtung des Schubelements 11 verläuft, und der Meldeschalter 3 weist eine parallel zur Übertragungswelle 5 angeordnete Meldeschalterwelle 31 auf, an der ein in die Schubelementzahnstange 29 eingreifendes Meldeschalterzahnrad 33 angeordnet ist. Durch diese Kopplung des Schubelements 11 an den Meldeschalter 3 bewirken lineare Verschiebungen des Schubelements 11 Drehungen der Meldeschalterwelle 31.

Der Exzenter 7 weist eine Exzenternase 35 auf, die sich bei Drehungen der Übertragungswelle 5 um die Längsachse 19 auf einer Exzenterkreisbahn bewegt, die in einer zur Längsachse 19 orthogonalen Ebene um die Längsachse 19 verläuft.

Der Schlitten 13 wird an zwei Führungsschienen 37 geführt und ist an den Führungsschienen 37 orthogonal zur Längsachse 19 linear verschiebbar. Der Schlitten 13 wird durch die Exzenternase 35 gleichzeitig mit dem Schubelement 11 verschoben. Dazu weist der Schlitten 13 eine Schlittenausnehmung 39 auf, die von einem Ausnehmungsrand 41 begrenzt wird, an dem die Exzenternase 35 anliegt, wenn das Schubelement 11 verschoben wird. Die Schlittenausnehmung 39 weist eine Ausnehmungsöffnung 43 auf, durch die die Exzenternase 35 aus der Schlittenausnehmung 39 herausfährt, wenn der Kulissenstein 27 von dem Mittelbereich 25 des Kulissengangs 21 in einen der Endbereiche 22, 23 bewegt wird, und durch die die Exzenternase 35 in die Schlittenausnehmung 39 hineinfährt, wenn der Kulissenstein 27 von einem der Endbereiche 22, 23 des Kulissengangs 21 in den Mittelbereich 25 bewegt wird. Die Schlittenausnehmung 39 ist derart gestaltet, dass die Exzenternase 35 nach dem Hineinfahren in die Schlittenausnehmung 39 den Ausnehmungsrand 41 kontaktiert, wenn der Kulissenstein 27 aus einem der Endbereiche 22, 23 in den Mittelbereich 25 des Kulissengangs 21 eintritt, den Schlitten 13 verschiebt, wenn der Kulissenstein 27 anschließend den Mittelbereich 25 zu dem anderen Endbereich 22, 23 durchläuft, und von dem Ausnehmungsrand 41 entkoppelt, wenn der Kulissenstein 27 den anderen Endbereich 22, 23 erreicht.

In der Figur befindet sich der Kulissenstein 27 in dem ersten Endbereich 22. Wenn die Kulisse 9 von der dargestellten Position aus (gemäß der dargestellten Perspektive) entgegen dem Uhrzeigersinn gedreht wird, wird die Exzenternase 35 zunächst auf die Ausnehmungsöffnung 43 zu und anschließend durch die Ausnehmungsöffnung 43 hindurch aus der Schlittenausnehmung 39 heraus bewegt. Wenn der Kulissenstein 27 den Mittelbereich 25 des Kulissengangs 21 erreicht, fährt die Exzenternase 35 wieder in die Schlittenausnehmung 39 ein, kontaktiert den Ausnehmungsrand 41 und verschiebt den Schlitten 13, solange das Schubelement 11 bewegt wird. Wenn der Kulissenstein 27 schließlich den zweiten Endbereich 23 erreicht, entkoppelt die Exzenternase 35 von dem Ausnehmungsrand 41, so dass der Schlitten 13 nicht weiter verschoben wird. Entsprechend wird der Schlitten 13 in die andere Richtung verschoben, wenn der Kulissenstein 27 von dem zweiten Endbereich 23 ausgehend den Mittelbereich 25 zu dem ersten Endbereich 22 des Kulissengangs 21 durchläuft.

Die Bewegungen des Schlittens 13 werden auf die Abtriebswelle 17 übertragen. Dazu weist der Schlitten 13 eine Schlittenzahnstange 45 auf, die orthogonal zur Längsachse 19 parallel zu einer Verschiebungsrichtung des Schlittens 13 verläuft. In die Schlittenzahnstange 45 greift ein an der Abtriebswelle 17 angeordnetes Abtriebswellenzahnrad 47 ein, so dass lineare Bewegungen des Schlittens 13 Drehungen der Abtriebswelle 17 bewirken. Die Abtriebswelle 17 ist an den Schaltkontakt derart gekoppelt, dass Drehungen der Abtriebswelle 17 in einer ersten Drehrichtung den Schaltkontakt öffnen und Drehungen der Abtriebswelle 17 in einer der ersten Drehrichtung entgegen gesetzten zweiten Drehrichtung den Schaltkontakt schlie-βen, so dass jede der beiden Endstellungen des Schlittens 13 zu einem Schaltzustand des Schaltkontakts korrespondiert.

Die Getriebeanordnung 1 ermöglicht synchronisierte Verschiebungen des Schlittens 13 und des Schubelements 11, die synchronisierte Drehungen der Abtriebswelle 17 und der Meldeschalterwelle 31 bewirken, so dass die beiden jeweils zu einer Endstellung des Schlittens 13 korrespondierenden Endstellungen der Meldeschalterwelle 31 den Schaltzustand des Schaltkontakts signalisieren. Der Meldeschalter 3 weist nicht näher dargestellte elektrische Bauelemente auf, die in mehreren entlang der Meldeschalterwelle 31 hintereinander angeordneten Schaltebenen angeordnet sind und denen der Schaltzustand des Schaltkontakts durch die Stellung der Meldeschalterwelle 31 übermittelt wird. Die elektrischen Bauelemente sind über Anschlussfahnen 49 des Meldeschalters 3 kontaktierbar, die aus einem Gehäuse des Meldeschalters 3 herausgeführt sind. Beispielsweise kann durch Anschlussfahnen 49 ein Signal an ein Feldsteuerleitgerät ausgegeben werden, das eine Motorspannung des Motors schaltet, so dass der Motor abgeschaltet wird, wenn der Schlitten 13 eine Endstellung erreicht hat. Der Motor kann dann auslaufen, ohne weitere Bewegungen des Schlittens 13 und des Schubelements 11 zu verursachen, da die Exzenternase 35 dann von dem Ausnehmungsrand 41 entkoppelt ist und der Kulissenstein 27 einen Endbereich 22, 23 erreicht hat.

Die Kulisse 9 und die Übertragungswelle 5 sind in zwei voneinander verschiedenen Relativstellungen starr miteinander verbindbar, wobei eine Seite der Kulisse 9 in einer ersten Relativstellung einem anderen Ende der Übertragungswelle 5 zugewandt ist als in der zweiten Relativstellung. Dabei befindet sich das Schubelement 11 in beiden Relativstellungen der Kulisse 9 und der Übertragungswelle 5 an derselben Position, wenn der Kulissenstein 27 an demselben Ende des Kulissengangs 21 anschlägt. Die Figur zeigt eine erste Relativstellung, in der eine in der Figur nicht sichtbare Seite der Kulisse 9 dem Übertragungsstirnrad 15 zugewandt ist. In der zweiten Relativstellung ist diese Seite der Kulisse 9 von dem Übertragungsstirnrad 15 abgewandt, das heißt die Kulisse 9 ist gegenüber der ersten Relativstellung relativ zu der Übertragungswelle 5 gewendet. Ferner verläuft der Mittelbereich 25 des Kulissengangs 21 in der zweiten Relativstellung unterhalb der Übertragungswelle 5, wenn sich der Kulissenstein 27 an der in der Figur gezeigten Position in dem Kulissengang 21 befindet.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der angefügten Ansprüche zu verlassen.

## Patentansprüche

1. Getriebeanordnung (1) zum synchronisierten Antreiben eines elektrischen Schaltkontakts und eines Meldeschalters (3), die Getriebeanordnung (1) umfassend
- eine Übertragungswelle (5), die durch einen Motor um eine Längsachse (19) der Übertragungswelle (5) drehbar ist,
- eine starr mit der Übertragungswelle (5) verbundene Kulisse (9) mit einem Kulissengang (21), der zwei Endbereiche (22, 23) und einen zwischen den Endbereichen (22, 23) verlaufenden Mittelbereich (25) aufweist,
- ein an den Meldeschalter (3) koppelbares, linear verschiebbares Schubelement (11), an dem ein durch den Kulissengang (21) geführter Kulissenstein (27) angeordnet ist, **gekennzeichnet durch**
- einen starr mit der Übertragungswelle (5) verbundenen Exzenter (7) mit einer Exzenternase (35)
- und einen an den Schaltkontakt koppelbaren Schlitten (13), der durch die Exzenternase (35) zwischen zwei Endstellungen linear verschiebbar ist,
- wobei der Kulissengang (21) und die Kopplung der Exzenternase (35) an den Schlitten (13) derart ausgebildet sind, dass eine Drehung der Übertragungswelle (5) Verschiebungen des Schubelements (11) und des Schlittens (13) bewirkt, wenn der Kulissenstein (27) eine Position in dem Mittelbereich (25) des Kulissengangs (21) aufweist, und keine Verschiebungen des Schubelements (11) und des Schlittens (13) bewirkt, wenn der Kulissenstein (27) eine Position in einem Endbereich (22, 23) des Kulissengangs (21) aufweist.

2. Getriebeanordnung (1) nach Anspruch 1, wobei jeder Endbereich (22, 23) des Kulissengangs (21) entlang eines Kreisbahnabschnitts einer Kreisbahn um die Längsachse (19) der Übertragungswelle (5) verläuft.

3. Getriebeanordnung (1) nach Anspruch 1 oder 2, wobei das Schubelement (11) eine Schubelementzahnstange (29) zur Kopplung an den Meldeschalter (3) aufweist.

4. Getriebeanordnung (1) nach einem der vorhergehenden Ansprüche mit einer an den Schaltkontakt koppelbaren Abtriebswelle (17), an der ein Abtriebswellenzahnrad (47) angeordnet ist, und einer an dem Schlitten (13) angeordneten Schlittenzahnstange (45), in die das Abtriebswellenzahnrad (47) eingreift.

5. Getriebeanordnung (1) nach einem der vorhergehenden Ansprüche mit einem starr mit der Übertragungswelle (5) verbundenen Übertragungsstirnrad (15) zur Kopplung der Übertragungswelle (5) an den Motor.

6. Getriebeanordnung (1) nach einem der vorhergehenden Ansprüche, wobei der Schlitten (13) eine Schlittenausnehmung (39) aufweist, die von einem Ausnehmungsrand (41) begrenzt wird, an dem die Exzenternase (35) zum Verschieben des Schlittens (13) anliegt und von dem die Exzenternase (35) entkoppelt, wenn der Kulissenstein (27) eine Position in einem Endbereich (22, 23) des Kulissengangs (21) aufweist.

7. Getriebeanordnung (1) nach einem der vorhergehenden Ansprüche, wobei die Kulisse (9) und die Übertragungswelle (5) in zwei voneinander verschiedenen Relativstellungen starr miteinander verbindbar sind, wobei eine Seite der Kulisse (9) in einer ersten Relativstellung einem anderen Ende der Übertragungswelle (5) zugewandt ist als in der zweiten Relativstellung.

8. Getriebeanordnung (1) nach Anspruch 7 , wobei sich das Schubelement (11) in beiden Relativstellungen der Kulisse (9) und der Übertragungswelle (5) an derselben Position befindet, wenn der Kulissenstein (27) an demselben Ende des Kulissengangs (21) anschlägt.

9. Schaltvorrichtung mit einem elektrischen Schaltkontakt, einem Motor, einem Meldeschalter (3) und einer gemäß einem der vorhergehenden Ansprüche ausgebildeten Getriebeanordnung (1), wobei die Übertragungswelle (5) der Getriebeanordnung (1) durch den Motor um die Längsachse (19) der Übertragungswelle (5) drehbar ist, der Schlitten (13) der Getriebeanordnung (1) an den Schaltkontakt gekoppelt ist und das Schubelement (11) der Getriebeanordnung (1) an den Meldeschalter (3) gekoppelt ist.

10. Schaltvorrichtung nach Anspruch 9, wobei das Schubelement (11) der Getriebeanordnung (1) eine Schubelementzahnstange (29) aufweist und der Meldeschalter (3) eine Meldeschalterwelle (31) aufweist, an der ein in die Schubelementzahnstange (29) eingreifendes Meldeschalterzahnrad (33) angeordnet ist.

11. Schaltvorrichtung nach Anspruch 10, wobei der Kulissengang (21) der Getriebeanordnung (1) derart gestaltet ist, dass der Betrag eines Drehwinkels einer Drehung der Übertragungswelle (5), bei der der Kulissenstein (27) den Mittelbereich (25) des Kulissengangs (21) durchquert, mit dem Betrag eines Drehwinkels übereinstimmt, um den die Meldeschalterwelle (31) bei dieser Drehung der Übertragungswelle (5) gedreht wird.

12. Schaltvorrichtung nach Anspruch 10, wobei der Kulissengang (21) der Getriebeanordnung (1) derart gestaltet ist, dass der Betrag eines Drehwinkels einer Drehung der Übertragungswelle (5), bei der der Kulissenstein (27) den Mittelbereich (25) des Kulissengangs (21) durchquert, von dem Betrag eines Drehwinkels abweicht, um den die Meldeschalterwelle (31) bei dieser Drehung der Übertragungswelle (5) gedreht wird.

13. Schaltvorrichtung nach einem der Ansprüche 9 bis 12, wobei die Getriebeanordnung (1) eine an den Schaltkontakt gekoppelte Abtriebswelle (17) aufweist, an der ein Abtriebswellenzahnrad (47) angeordnet ist, und an dem Schlitten (13) der Getriebeanordnung (1) eine Schlittenzahnstange (45) angeordnet ist, in die das Abtriebswellenzahnrad (47) eingreift.

14. Schaltvorrichtung nach einem der Ansprüche 9 bis 13, wobei an der Übertragungswelle (5) ein Übertragungsstirnrad (15) angeordnet ist und der Motor über das Übertragungsstirnrad (15) und ein von dem Motor antreibbares, mit dem Übertragungsstirnrad (15) zusammenwirkendes Motorstirnrad an die Übertragungswelle (5) gekoppelt ist.

## Claims

1. Gear arrangement (1) for synchronously driving an electrical switching contact and a signalling switch (3), the gear arrangement (1) comprising
- a transmission shaft (5) which is rotatable about a longitudinal axis (19) of the transmission shaft (5) by a motor,
- a slotted link (9) which is rigidly connected to the transmission shaft (5) and has a slotted link path (21) which has two end regions (22, 23) and a central region (25) running between the end regions (22, 23),
- a linearly displaceable thrust element (11) which is couplable to the signalling switch (3) and on which a sliding block (27) guided by the slotted link path (21) is arranged, **characterized by**
- an eccentric (7) which is rigidly connected to the transmission shaft (5) and has an eccentric lug (35),
- and a slide (13) which is couplable to the switching contact and is linearly displaceable between two end positions by the eccentric lug (35),
- wherein the slotted link path (21) and the coupling of the eccentric lug (35) to the slide (13) are formed in such a way that rotation of the transmission shaft (5) causes displacement of the thrust element (11) and the slide (13) when the sliding block (27) is positioned in the central region (25) of the slotted link path (21) and does not cause displacement of the thrust element (11) and the slide (13) when the sliding block (27) is positioned in an end region (22, 23) of the slotted link path (21).

2. Gear arrangement (1) according to Claim 1, wherein each end region (22, 23) of the slotted link path (21) runs along a circular path portion of a circular path around the longitudinal axis (19) of the transmission shaft (5).

3. Gear arrangement (1) according to Claim 1 or 2, wherein the thrust element (11) has a thrust element toothed rack (29) for coupling to the signalling switch (3).

4. Gear arrangement (1) according to one of the preceding claims comprising a output shaft (17) which is couplable to the switching contact and on which an output shaft gear wheel (47) is arranged, and comprising a slide toothed rack (45) which is arranged on the slide (13) and into which the output shaft gear wheel (47) engages.

5. Gear arrangement (1) according to one of the preceding claims, having a transmission spur gear (15), which is rigidly connected to the transmission shaft (5), for coupling the transmission shaft (5) to the motor.

6. Gear arrangement (1) according to one of the preceding claims, wherein the slide (13) has a slide recess (39) which is delimited by a recess edge (41) against which the eccentric lug (35) for displacing the slide (13) bears and from which the eccentric lug (35) is decoupled when the sliding block (27) is positioned in an end region (22, 23) of the slotted link path (21).

7. Gear arrangement (1) according to one of the preceding claims, wherein the slotted link (9) and the transmission shaft (5) are rigidly connected to one another in two differing relative positions, wherein one side of the slotted link (9) faces a different end of the transmission shaft (5) in a first relative position than in the second relative position.

8. Gear arrangement (1) according to Claim 7, wherein the thrust element (11) is located in the same position in both relative positions of the slotted link (9) and the transmission shaft (5) when the sliding block (27) stops against the same end of the slotted link path (21).

9. Switching apparatus comprising an electrical switching contact, a motor, a signalling switch (3) and a gear arrangement (1) which is designed according to one of the preceding claims, wherein the transmission shaft (5) of the gear arrangement (1) is rotatable about the longitudinal axis (19) of the transmission shaft (5) by the motor, the slide (13) of the gear arrangement (1) is coupled to the switching contact and the thrust element (11) of the gear arrangement (1) is coupled to the signalling switch (3).

10. Switching apparatus according to Claim 9, wherein the thrust element (11) of the gear arrangement (1) has a thrust element toothed rack (29) and the signalling switch (3) has an signalling switch shaft (31) on which a signalling switch gear wheel (33) which engages into the thrust element toothed rack (29) is arranged.

11. Switching apparatus according to Claim 10, wherein the slotted link path (21) of the gear arrangement (1) is configured in such a way that the magnitude of a rotation angle of a rotation of the transmission shaft (5), in the case of which the sliding block (27) crosses the central region (25) of the slotted link path (21), corresponds to the magnitude of a rotation angle about which the signalling switch shaft (31) is rotated in the event of this rotation of the transmission shaft (5).

12. Switching apparatus according to Claim 10, wherein the slotted link path (21) of the gear arrangement (1) is configured in such a way that the magnitude of a rotation angle of a rotation of the transmission shaft (5), in the case of which the sliding block (27) crosses the central region (25) of the slotted link path (21), differs from the magnitude of a rotation angle about which the signalling switch shaft (31) is rotated in the event of this rotation of the transmission shaft (5).

13. Switching apparatus according to one of Claims 9 to 12, wherein the gear arrangement (1) has an output shaft (17) which is coupled to the switching contact and on which an output shaft gear wheel (47), and a slide toothed rack (45), into which the output shaft gear wheel (47) engages, is arranged on the slide (13) of the gear arrangement (1).

14. Switching apparatus according to one of Claims 9 to 13, wherein a transmission spur gear (15) is arranged on the transmission shaft (5) and the motor is coupled to the transmission shaft (5) via the transmission spur gear (15) and a motor spur gear which can be driven by the motor and interacts with the transmission spur gear (15).

## Revendications

1. Mécanisme (1) d'entraînement synchronisé d'un contact électrique de coupure et d'un interrupteur (3) de signalisation, le mécanisme (1) comprenant
- un arbre (5) de transmission, qui par un moteur, peut tourner autour d'un axe (19) longitudinal de l'arbre (5) de transmission,
- une coulisse (9), qui est solidaire de l'arbre (5) de transmission et qui a un tracé (21), qui a deux parties (22, 23) d'extrémité et une partie (25) médiane s'étendant entre les deux parties (22, 23) d'extrémité,
- un élément (11) de poussée, qui peut être accouplé à l'interrupteur (3) de signalisation, qui peut coulisser linéairement et sur lequel est monté un coulisseau (27) guidé par la trajet (21) de la coulisse,
**caractérisé par**
- un excentrique (7) solidaire de l'arbre (5) de transmission et ayant un nez (35) d'excentrique,
- et un chariot (13), qui peut être accouplé au contact de coupure et qui peut coulisser linéairement par le nez (35) d'excentrique entre deux positions d'extrémité,
- dans lequel le tracé (21) de la coulisse et l'accouplement du nez (35) d'excentrique au chariot (13) sont constitués de manière à ce qu'une rotation de l'arbre (5) de transmission provoque des déplacements de l'élément (11) de poussée et du chariot (13), si le coulisseau (27) a une position dans la partie (25) médiane du tracé (21) de la coulisse, et ne provoque pas de déplacement de l'élément (11) de poussée du chariot (13), si le coulisseau (27) a une position dans une partie (22, 23) d'extrémité du tracé (21) de la coulisse.

2. Mécanisme (1) suivant la revendication 1, dans lequel chaque partie (22, 23) d'extrémité du tracé (21) de la coulisse s'étend suivant un segment d'une orbite circulaire autour de l'axe (19) longitudinal de l'arbre (5) de transmission.

3. Mécanisme (1) suivant la revendication 1 ou 2, dans lequel l'élément (11) de poussée a une crémaillère (29) d'accouplement à l'interrupteur (3) de signalisation.

4. Mécanisme (1) suivant l'une des revendications précédentes, comprenant un arbre (17) de sortie, qui peut être accouplé au contact de coupure et sur lequel est monté une roue (47) dentée et une crémaillère (45) disposée sur le chariot (13), dans laquelle engrène la roue (47) dentée de l'arbre de sortie.

5. Mécanisme (1) suivant l'une des revendications précédentes, comprenant une roue (15) dentée droite de transmission solidaire de l'arbre (5) de rotation pour l'accouplement de l'arbre (5) de transmission au moteur.

6. Mécanisme (1) suivant l'une des revendications précédentes, dans lequel le chariot (13) à un évidement (39), qui est délimité par un bord (41), auquel le nez (35) de l'excentrique s'applique pour le déplacement du chariot (13) et dont le nez (35) de l'excentrique se découple, lorsque le coulisseau (27) a une position dans une partie (22, 23) d'extrémité du tracé (21) de la coulisse.

7. Mécanisme (1) suivant l'une des revendications précédentes, dans lequel la coulisse (9) et l'arbre (5) de transmission peuvent être reliés l'un à l'autre rigidement dans deux positions relatives différentes l'une de l'autre, dans lequel un côté de la coulisse (9) est, dans une première position relative, tourné vers un autre bout de l'arbre (5) de transmission que dans la deuxième position relative.

8. Mécanisme (1) suivant la revendication 7, dans lequel l'élément (11) de poussée se trouve dans les deux positions relatives de la coulisse (9) et de l'arbre (5) de transmission en la même position, si le coulisseau (27) bute sur la même extrémité du tracé (21) de la coulisse.

9. Installation de commutation, comprenant un contact électrique de coupure, un moteur, un interrupteur (3) de signalisation et un mécanisme (1) constitué suivant l'une des revendications précédentes, dans laquelle l'arbre (5) de transmission du mécanisme (1) peut, par le moteur, être entraîné en rotation autour du l'axe (19) longitudinal de l'arbre (5) de transmission, le chariot (13) du mécanisme (1) est accouplé au contact de coupure et l'élément (11) de poussée du mécanisme (1) est accouplé à l'interrupteur (3) de signalisation.

10. Installation de commutation suivant la revendication 9, dans laquelle l'élément (11) de poussée du mécanisme (1) a une crémaillère (29) et l'interrupteur (3) de signalisation a un arbre (31) sur lequel une roue (33) dentée de l'interrupteur de séparation engrène dans la crémaillère (29) de l'élément de poussée.

11. Installation de commutation suivant la revendication 10, dans laquelle le tracé (21) de la coulisse du mécanisme (1) est conformé, de manière à ce que la valeur d'un angle de rotation d'une rotation de l'arbre (5) de transmission, pour laquelle le coulisseau (27) traverse la partie (25) médiane du tracé (21) de la coulisse, coïncide avec la valeur d'un angle de rotation, dont l'arbre (31) de l'interrupteur de signalisation est tourné, lors de cette rotation de l'arbre (5) de transmission.

12. Installation de commutation suivant la revendication 10, dans laquelle le tracé (21) de la coulisse du mécanisme (1) est conformé de manière à ce que la valeur d'un angle de rotation de l'arbre (5) de transmission, pour laquelle le coulisseau (27) traverse la partie (25) médiane du tracé (21) de la coulisse, s'écarte de la valeur d'un angle de rotation, dont l'arbre (31) de l'interrupteur de signalisation est tourné, lors de cette rotation de l'arbre (5) de transmission.

13. Installation de commutation suivant l'une des revendications 9 à 12, dans laquelle le mécanisme (1) a un arbre (17) de sortie, qui est accouplé au contact de coupure et sur lequel est monté une roue (47) dentée, et sur le chariot (13) du mécanisme (1) est disposée une crémaillère (45), qui engrène avec la roue (47) dentée de l'arbre de sortie.

14. Installation de commutation suivant l'une des revendications 9 à 13, dans laquelle sur l'arbre (5) de transmission est disposée une roue (15) dentée droite de transmission et le moteur est accouplé à l'arbre (5) de transmission par la roue (15) dentée droite de transmission et par une roue dentée droite de moteur, pouvant être entraînée par le moteur et coopérant avec la roue (15) dentée droite de transmission.
